# EUROPÄISCHE PATENTSCHRIFT

(11) **EP 0 599 055 B1**
(45) Veröffentlichungstag und Bekanntmachung des Hinweises auf die Patenterteilung: **11.06.1997**
(21) Anmeldenummer: 93116942.9
(22) Anmeldetag: 20.10.1993
(51) Int. Cl.: F23R 3/00, F23R 3/54

(54) **Gasturbinenbrennkammer**
Gasturbine combustor
Chambre de combustion pour turbine à gaz

(30) Priorität: 27.11.1992 DE 4239856
(43) Veröffentlichungstag der Anmeldung: 01.06.1994
(73) Patentinhaber: ASEA BROWN BOVERI AG, 5400 Baden (CH)
(72) Erfinder: Schulte-Werning, Burkhard, Dr., CH-4005 Basel (CH); Suter, Roger, CH-8004 Zürich (CH)
(74) Vertreter: Klein, Ernest

(56) Entgegenhaltungen:
- EP-A- 0 203 431
- EP-A- 0 239 020
- DE-A- 1 938 326
- DE-A- 2 836 539
- GB-A- 849 255
- GB-A- 2 216 645

## Beschreibung

### Technisches Gebiet

Die Erfindung betrifft eine Gasturbinenbrennkammer, bei welcher die Brennkammerwand mittels Prallkühlung gekühlt wird.

### Stand der Technik

Derartige Gasturbinenbrennkammern sind bekannt. Zur Realisierung des Prallkühlungskonzepts, z. B. zur Kühlung einer Ringbrennkammerwand, wird mit einer Lochplatte gearbeitet, die einen Kühlgasstrahl derart erzeugt, dass er senkrecht auf die darunter liegende Oberfläche trifft und diese kühlt. Die Lochplatte und die Prallfläche bilden zusammen einen Kanal, in dem die einströmende Kühlluftmasse weitertransportiert wird.

Der Wärmeübergangskoeffizient ist für den ersten Kühlstrahl am grössten. Er nimmt dann entlang der Lauflänge des Prallkühlungskanals ab, da der Einfluss der wachsenden Querströmungsgeschwindigkeit zu einer zunehmenden Ablenkung des Prallstrahles führt.

Nach einer längeren Laufstrecke ist deshalb die Kühlwirkung bei dieser Prallkühlung nur noch geringfügig besser als bei einer reinen Konvektivkühlung.

Um dennoch über eine bestimmte Distanz eine einigermassen gleichmässige Kühlwirkung zu erreichen, wurden bisher die Prallkühlungsströmungen jeweils neu gestartet, so dass für den Wärmeübergangskoeffizienten in etwa ein sägezahnartiger Verlauf um einen geforderten Mittelwert erreicht wird.

Die Nachteile des Standes der Technik bestehen darin, dass keine gleichmässige Kühlwirkung über die gesamte Länge der Kühlstrecke erzielt wird und dass ein zusätzlicher Aufwand zum Neustart der Prallkühlungsströmungen getrieben werden muss.

Diese Nachteile können auch nicht mit der bekannten technischen Lösung aus DE-OS 28 36 539, bei der zur Verbesserung der Prallkühlwirkung in einem Heissgasgehäuse für Gasturbinen in die Öffnungen der Lochplatte Kühlluftführungen in Form von Röhrchen einer konstanten Länge eingesetzt werden, beseitigt werden.

Aus EP-A-0 239 020 ist eine Gasturbinenbrennkammer bekannt, bei der die Höhe des Prallkühlungskanals in Richtung des Brenners in dem Masse zunimmt, wie die Menge der Prallkühlluft ansteigt. Dadurch wird zwar der Druckverlust im Kühlkanal verringert, aber gleichzeitig wird der Weg des Kühlstrahles bis zum Auftreffen auf die Prallfläche vergrössert, so dass sich die Kühlwirkung verringert.

### Darstellung der Erfindung

Die Erfindung versucht, all diese Nachteile zu vermeiden. Ihr liegt die Aufgabe zugrunde, bei einer Gasturbinenbrennkammer zur Kühlung der Brennkammerwand mittels Prallkühlung den Kühlkanal zwischen Aussen- und Innenmantel so zu gestalten, dass die Querströmungsgeschwindigkeit im Kühlkanal konstant ist und eine gleichmässige Kühlwirkung erzielt wird. Desweiteren liegt ihr die zusätzliche Aufgabe zugrunde, eine gezielte Steuerung der Kühlwirkung zu erreichen.

Erfindungsgemäss wird dies bei einer Gasturbinenbrennkammer, bei welcher die Brennkammerwand mittels Prallkühlung kühlbar ist, wobei der Kühlgasstrahl durch eine Lochplatte auf die Prallfläche trifft, auf den Löchern der Lochplatte im Kühlkanal Röhrchen derart angeordnet sind, dass die Pralluft senkrecht auf die Prallfläche auftrifft, und die Lochplatte und die Prallfläche den Kühlkanal bilden, dadurch erreicht, dass die Höhe des Kühlkanals in Querströmungsrichtung entsprechend der Kühlluftzufuhr stetig zunehmend ist und dadurch die unerwünschte Querströmung klein gehalten wird. Ausserdem ist die Höhe der Röhrchen in Querströmungsrichtung so zunehmend, dass der Abstand der Röhrchen von der Prallfläche über die gesamte Länge des Kühlkanals konstant ist.

Die Vorteile der Erfindung sind unter anderem darin zu sehen, dass im Kühlkanal eine konstante Querströmungsgeschwindigkeit herrscht, der viskose Druckverlust im Kühlkanal verringert wird und sich eine konstante Prallstrahlgeschwindigkeit einstellt. Entlang der Prallkühlstrecke wird der Wärmeübergangskoeffizient konstant gehalten, so dass eine sehr gleichmässige Wärmeabfuhr ermöglicht wird.

Es ist zweckmässig, wenn die Höhe des Kühlkanals und die Höhe der Röhrchen linear zunehmend sind.

Ferner ist es vorteilhaft, wenn der Durchmesser der Löcher, der Abstand der Löcher voneinander und die Höhe der Röhrchen in Abhängigkeit von der gewünschten Kühlwirkung gewählt werden. So kann z. B. am Ende der Gegenstromkühlung einer Ringbrennkammer die Kühlung lokal intensiviert werden, um die hohen Wärmeströme in Brennernähe abzuführen.

### Kurze Beschreibung der Zeichnung

In der Zeichnung ist ein Ausführungsbeispiel der Erfindung dargestellt. Die einzige Figur zeigt einen Teillängsschnitt durch eine Ringbrennkammer mit umweltfreundlichen Brennern (Doppelkegelbrenner). Es sind nur die für das Verständnis der Erfindung wesentlichen Elemente gezeigt. Die Strömungsrichtung der Arbeitsmittel ist mit Pfeilen bezeichnet.

### Weg zur Ausführung der Erfindung

Nachfolgend wird die Erfindung anhand eines Ausführungsbeispieles näher erläutert. In der Figur ist ein Teil einer Gasturbinenbrennkammer 1 dargestellt. Es ist eine Ringbrennkammer mit umweltfreundlichen Brennern 2 (Doppelkegelbrenner). Die Innenwand der Gasturbinenbrennkammer 1 wird durch eine Konvektivkühlung mit anschliessender Prallkühlung gekühlt, d.h. an die Konvektivkühlstrecke I schliesst sich die Prallkühlstrecke II an. Um den Gesamtdruckverlust zu reduzieren, ist der Übergang zur Brennereinströmung als Kleindiffusor 8 ausgebildet.

Der Kühlkanal 5 zwischen Lochplatte 3 und Prallfläche 4 weist eine in Querströmungsrichtung linear zunehmende Höhe auf. Dieser divergente Kühlkanal 5 bewirkt, dass eine konstante Querströmungsgeschwindigkeit entsteht, d.h. die Massenzufuhr über die Lochplatte 3 wird durch eine Querschnittserweiterung ausgeglichen. Diese Massnahme führt zu einer Verringerung des viskosen Druckverlustes im Kühlkanal 5 sowie einer konstanten Prallstrahlgeschwindigkeit auf Grund der nun konstanten Druckdifferenz über die Lochplatte 3.

Allerdings verlängert sich dadurch auch der Weg des Kühlstrahles bis zum Auftreffen auf die Prallfläche 4, so dass auch eine geringe, entlang dieses Weges wirkende Querströmung den Kühlstrahl ablenken und damit die Kühlwirkung vermindern kann. Eine Kompensation wird dadurch erreicht, dass auf der Lochplatte 3 auf den Löchern 6 die Röhrchen 7 so aufgebracht werden, dass der Abstand zur Prallfläche 4 im Kühlkanal 5 konstant ist und die Pralluft in den Kanälen der Röhrchen 7 bis nahe an die Kühloberfläche (Prallfläche 4) herangebracht wird und dann senkrecht auf die Prallfläche 4 auftrifft.

Durch die Kombination der beiden Massnahmen wird der Wärmeübergangskoeffizient entlang der Prallkühlstrecke II konstant gehalten und damit eine sehr gleichmässige Wärmeabfuhr erzielt.

Durch geeignete Wahl der Höhe der Röhrchen 7 und des Durchmessers sowie des Abstandes der Löcher 6 voneinander kann die Kühlwirkung gezielt beeinflusst werden, so dass beispielsweise gegen Ende der Gegenstromkühlung der Brennkammer 1 mit umweltfreundlichen Brennern 2 die Kühlung lokal intensiviert werden kann, um die hohen Wärmeströme in der Nähe der Brenner 2 abzuführen.

### Bezugszeichenliste

1 Gasturbinenbrennkammer
2 Brenner
3 Lochplatte
4 Prallfläche
5 Kühlkanal
6 Löcher
7 Röhrchen
8 Kleindiffusor

I Konvektivkühlstrecke
II Prallkühlstrecke

## Patentansprüche

1. Gasturbinenbrennkammer, bei welcher die Brennkammerwand mittels Prallkühlung kühlbar ist, wobei der Kühlgasstrahl durch eine Lochplatte (3) auf die Prallfläche (4) trifft, auf den Löchern (6) der Lochplatte (3) im Kühlkanal Röhrchen (7) derart angeordnet sind, dass die Pralluft senkrecht auf die Prallfläche (4) auftrifft, und die Lochplatte (3) und die Prallfläche (4) den Kühlkanal (5) bilden, dadurch gekennzeichnet, dass die Höhe des Kühlkanals (5) in Querströmungsrichtung entsprechend der Kühlluftzufuhr stetig zunehmend ist und die Höhe der Röhrchen (6) in Querströmungsrichtung so zunehmend ist, dass der Abstand der Röhrchen (7) von der Prallfläche (4) über die gesamte Länge des Kühlkanals (5) konstant ist.

2. Gasturbinenbrennkammer nach Anspruch 1, dadurch gekennzeichnet, dass die Höhe des Kühlkanals (5) und die Höhe der Röhrchen (7) linear zunehmend sind.

3. Gasturbinenbrennkammer nach Anspruch 1, dadurch gekennzeichnet, dass der Durchmesser der Löcher (6), der Abstand der Löcher (6) voneinander und die Höhe der Röhrchen (7) in Abhängigkeit von der gewünschten Kühlwirkung wählbar sind.

## Claims

1. Gas turbine combustion chamber in which the combustion chamber wall can be cooled by means of impingement cooling, with the cooling gas jet impinging through a perforated plate (3) on the impingement surface (4), tubes (7) being arranged in the cooling duct on the holes (6) of the perforated plate (3) in such a way that the impingement air meets the impingement surface (4) at right angles, and the perforated plate (3) and the impingement surface (4) forming the cooling duct (5), characterized in that the height of the cooling duct (5) increases continuously in the transverse flow direction to correspond with the supply of cooling air and the height of the tubes (6) increases in the transverse flow direction in such a way that the distance between the tubes (7) and the impingement surface (4) is constant over the complete length of the cooling duct (5).

2. Gas turbine combustion chamber according to Claim 1, characterized in that the height of the cooling duct (5) and the height of the tubes (7) increase linearly.

3. Gas turbine combustion chamber according to Claim 1, characterized in that the diameter of the holes (6), the distance apart of the holes (6) and the height of the tubes (7) can be selected as a function of the desired cooling effect.

## Revendications

1. Chambre de combustion de turbine à gaz, dans laquelle la paroi de la chambre de combustion peut être refroidie au moyen d'un refroidissement par impact, le jet de gaz de refroidissement arrivant sur la surface d'impact (4) à travers une plaque perforée (3), de petits tubes (7) étant disposés dans les trous (6) de la plaque perforée (3) dans le canal de refroidissement de telle façon que l'air d'impact frappe perpendiculairement la surface d'impact (4), et la plaque perforée (3) et la surface d'impact (4) formant le canal de refroidissement (5), caractérisée en ce que la hauteur du canal de refroidissement (5) augmente de manière permanente dans la direction de l'écoulement transversal en fonction de l'arrivée d'air de refroidissement et en ce que la hauteur des petits tubes (7) augmente dans le sens de l'écoulement transversal, de telle façon que la distance des petits tubes (7) à la surface d'impact (4) soit constante sur toute la longueur du canal de refroidissement (5).

2. Chambre de combustion de turbine à gaz suivant la revendication 1, caractérisée en ce que la hauteur du canal de refroidissement (5) et la hauteur des petits tubes (7) augmentent linéairement.

3. Chambre de combustion de turbine à gaz suivant la revendication 1, caractérisée en ce que le diamètre des trous (6), la distance des trous (6) l'un de l'autre et la hauteur des petits tubes (7) peuvent être choisis en fonction de l'effet de refroidissement désiré.
